# EUROPÄISCHE PATENTSCHRIFT

(11) **EP 1 045 412 B1**
(45) Veröffentlichungstag und Bekanntmachung des Hinweises auf die Patenterteilung: **03.11.2004**
(21) Anmeldenummer: 00250125.2
(22) Anmeldetag: 17.04.2000
(51) Int. Cl.: H01H 11/00, H01H 23/12, H01H 23/26

(54) **Mechanismus zur freien Wahl der Tastfunktion**
Mechanism with keying function at choice
Mechanisme a fonction de touche au choix

(30) Priorität: 16.04.1999 DE 19917271
(43) Veröffentlichungstag der Anmeldung: 18.10.2000
(73) Patentinhaber: N & L ELEKTROTECHNIK GmbH, D-63791 Karlstein (DE)
(72) Erfinder: Noe, Klaus-Peter, 63791 Karlstein (DE)
(74) Vertreter: Jaeger, Klaus, Dipl.-Chem. Dr.

(56) Entgegenhaltungen:
- DE-A- 19 745 017
- DE-U- 9 302 093
- DE-U- 29 520 909
- US-A- 4 441 000
- US-A- 4 533 803

## Beschreibung

Die Erfindung betrifft eine Sonderform von Installationsschaltern, nämlich Taster. Bei Tastern werden über geeignete Mechanismen nach Ausführung des Schaltvorganges die Rückstellung der Wippe und Hilfswippen und damit des Schaltmechanismus in die Ausgangslage bewirkt.

Aus dem Stand der Technik sind Taster mit unterschiedlichsten Mechanismen zur Auswahl der Schaltfunktion und zur Realisierung der Rückstellfunktion der Wippe und der Hilfswippen bekannt. Die am häufigsten verwendeten Taster weisen eine Spiralfeder auf, welche zwischen Schaltersockel und Hilfswippen angeordnet und befestigt werden und für die Realisierung der Rückstellfunktion des Tastmechanismus, insbesondere der Hilfswippen, verwendet wird. Die Spiralfedern werden beim Schaltvorgang gespannt und bewirken nach Beendigung des Schaltvorganges durch eine Entspannung der Feder ein Zurückfedern in die entspannte Position die Rückstellung der Wippe oder Hilfswippe in Mittelposition auf dem Schaltersockel.

Aus dem Stand der Technik ist es weiterhin bekannt, diese Spiralfedern zur Rückstellung vom Schalterhersteller montieren zu lassen, was zur Folge hat, daß die Funktion des Tasters als Öffner oder Schließer fest definiert ist. Bei einer Federmontage durch den Anwender, welche allerdings einen relativ einfachen Federwechsel voraussetzt, kann die gewünschte Funktion des Tasters frei gewählt werden. Mit dem Einbau eines definierten Tasterschalters oder durch eine Demontage und Neumontage der Rückstellfeder nach oder vor dem Einbau wird somit festgelegt, welche Tasterfunktionen der Schalter realisieren kann, also ob es als Schließer oder Öffner arbeitet.

Die Montage und Demontage dieser kleinen, in der Regel als Spiralfeder ausgebildeten Feder durch den Hersteller bzw. durch den Anwender ist sehr aufwendig und es kann jeweils nur eine der Tasterfunktionen, also Schließen oder Öffnen, realisiert werden.

Ausgehend von den im vorab beschriebenen Stand der Technik genannten Problemen ist es die Aufgabe der vorliegenden Erfindung einen Mechanismus zu finden, der es gestattet, die gewünschte Tasterfunktion Öffner" und Schließer" frei zu wählen und die ausgewählte Funktion in einfacher Weise anwenderfreundlich einzustellen und zu fixieren.

Erfindungsgemäß wird die Aufgabe der Erfindung durch die Merkmale des Patentanspruches 1 gelöst. Weitere Merkmale der Erfindung sind Gegenstand der abhängigen Unteransprüche.

Der erfindungsgemäße Mechanismus weist eine speziell geformte Feder auf, die an seitlichen Zapfen der Hilfswippe gelagert ist, wobei sie vorzugsweise den Drehpunkt der Hilfswippe überspannt und wobei sich die Schenkel der Feder von der Hilfswippe hinweg über den gesamten Schaltersockel erstrecken und in beispielsweise abgewinkelten Griffstücken münden. Über diese Griffstücke können vom Anwender bzw. Hersteller die Federschenkel auf vom Schaltersockel emporragenden Domen oder Auswahlelementen fixiert werden, wodurch eine freie Wahl der Tasterfunktion gewährleistet wird.

Zur Realisierung der freien Wahl der Tasterfunktion ist es Grundvorraussetzung, daß diese Schaltungen innerhalb des Schaltersockels angelegt sind und durch Betätigung der Hilfwippe, auch in geteilter Form, geschaltet werden.

Der erfindungsgemäße Mechanismus sieht dabei vor, an der Hilfswippe, an deren Längsseiten, die parallel zu den Befestigungsöffnungen für den Sockel verlaufen, voneinander beabstandet Lagerungen für eine Auswahl- und Rückstellfeder anzuordnen. Diese Lagerungen sind beispielsweise angeformte Lagerzapfen oder ähnliche Mittel, die geeignet sind, die Lagerung einer Feder zu realisieren. Diese Lagerungen oder Zapfen erstrecken sich parallel zur Kippachse bzw. liegen auf Ebenen, die parallel zum Drehpunkt der Hilfswippe verlaufen, von den Längsseiten der Hilfswippe rechtwinklig weg.

Bei geteilter Hilfswippe tragen beide Hilfswippenteile entsprechend seitlich angeordnete Lagerungen. Auf diesen Lagerungen wird zur Realisierung der Rückstellfunktion, bei gleichzeitiger Auswahl der Tasterfunktion Öffnen" und/oder Schließen" eine Feder angeordnet. Diese Feder kann verschiedentlich ausgebildet sein, beispielsweise als Blattfeder oder Drehfeder. Vorzugsweise ist diese Feder in Form einer doppelten Schenkeldrehfeder ausgebildet. Zur Befestigung an oder auf der Lagerung der Hilfswippe weist diese doppelte Schenkeldrehfeder Wendelungen, die als Aufnahmeöffnungen für diese Lagerungen dienen, auf. Mittels dieser Lagerungen in Form von Aufnahmewendeln werden die Federn auf den Lagerungen an den äußeren Seitenfläche der Hilfswippe befestigt, aufgerastet oder arretiert. Die Federschenkel erstrecken sich in jeweils beide Kipprichtungen, von den Zapfen der Hilfswippe weg, über den Schaltersockel bis hin an den Schaltersockelrand.

Auf den Schaltersockelecken, die in Kipprichtung der Hilfswippe liegen, sind einander gegenüberliegend Auswahlelemente in Form von Domen angeformt. Diese Dome erstrecken sich senkrecht von der Oberfläche des Schaltersockels auf den Sockelseiten, die in Kipprichtung der Hilfswippe gegenüberliegen und welche keine Befestigungsöffnungen aufweisen.

Diese Dome sind auf dem Schaltersockel so positioniert, daß deren Längsseiten parallel und unmittelbar benachbart zur der Ebene liegen, die von den sich von den Zapfen über den Schaltersockel erstreckenden Federschenkeln gebildet wird.

Auf der Oberfläche dieser Dome sind Nuten eingeformt, die in ihrer Breite dem Durchmesser der Federschenkel bzw. der Breite der Federschenkel entsprechen.

Diese Nuten können dabei parallel zur Kipprichtung der Hilfswippe verlaufen, sie können ebenso diagonal die Oberfläche des Domes durchziehen, wobei diese diagonalen Nuten sich von der der Feder am nächsten liegenden Ecke des Domes zu der am weitesten von der Feder beabstandeten Ecke des Domes erstrecken.

In Mittelstellung oder im Ruhezustand, welcher den Zustand charakterisiert, in dem noch keine Tasterfunktion ausgewählt wurde, schwingen die an den seitlichen Lagerungen der Hilfswippe bzw. der geteilten Hilfswippen angeordneten Federn mit der Hilfswippe mit, ohne daß eine der Tasterfunktionen realisiert wird. Dies bedeutet mit anderen Worten, daß in Mittelstellung des Tasters noch keine der Tasterfunktionen ausgewählt ist, so daß jede gewünschte Funktion noch wählbar ist.

Vor Einbau des Tasters wählt der Monteur die gewünschte Tasterfunktion aus, indem er die Feder oder Federn über deren Griffstück in der Nut des Domes bzw. der Dome positioniert, die der gewünschten Tasterfunktion zugeordnet sind.

Nach Positionierung in der entsprechenden Domnut ist dieser Schenkel der Feder gespannt und bewirkt durch seine Federkraft nach Beendigung des Schaltvorganges die Rückstellung der Hilfswippe in ihre Ausgangsposition.

Der Vorteil der sich längs an der Hilfswippe erstreckenden Feder liegt auf der Hand. Diese Feder ist fest arretiert und leicht zugänglich, so daß eine Auswahl der Tasterfunktion kein Problem darstellt. Je nach gewünschter Tasterfunktion, Öffnen, Schließen oder Öffnen und/oder Schließen, wird einer der einander gegenüberliegenden Federschenkel in der Nut des dem Federschenkel zugeordneten Domes fixiert und bewirkt die Rückstellung aus der Schaltposition. Mit anderen Worten, mit sich seitlich über die gesamte Hilfswippe erstreckenden Federn können sowohl die Funktion "Schließen" als auch die Funktion "Öffnen" ausgewählt werden, ohne daß ein Austausch der Feder erfolgen muß.

Bei geteilter Hilfswippe ist es mit dem erfindungsgemäßen Mechanismus sogar möglich, unabhängig voneinander Schließ- und/oder Öffnungsfunktionen dem jeweiligen Hilfswippenteil zuzuordnen.

Die erfindungsgemäße Feder ist vorzugsweise als doppelte Schenkeldrehfeder ausgebildet, welche die Form eines gleichschenkligen Trapezes aufweist. Die Schenkel des Trapezes weisen Wendelungen auf, die der Lagerung dienen. Die obere parallele Seite des Trapezes überspannt den Dreh- oder Kippunkt der Hilfswippe. Die untere parallele Seite des Trapezes ist in Verlängerung der Trapezschenkel nach außen geklappt, erstreckt sich unter Ausbildung von Auflageelementen über den Schaltersockel und mündet in Griffstücken, die aus der Erstreckungsrichtung der Trapezschenkel abgewinkelt verlaufen.

Die Erfindung soll nachfolgend an einem Ausführungsbeispiel (Fig. 1 bis Fig. 4) näher erläutert werden.

Es zeigen:
- Fig. 1: in schematischer Darstellung im Schnitt und in Draufsicht einen Schaltersockel mit Hilfswippe und aufgebrachter Doppelschenkelfeder in Mittelstellung, also ohne Auswahl einer Tasterfunktion,
- Fig. 2: den Schnitt und die Draufsicht auf einen Schaltersockel mit gewählter Tasterfunktion,
- Fig. 3: die Schnittdarstellung eines Schaltersockels mit ausgewählter Tasterfunktion vor der Rückstellung der Hilfswippe;
- Fig. 4: die an der Hilfswippe zu fixierende Doppelschenkelfeder in Draufsicht und in Seitenansicht; und
- Fig. 5: ein weiteres Ausführungsbeispiel einer Doppelschenkelfeder für die Hilfswippe in Draufsicht und in Seitenansicht.

Fig. 1 zeigt einen Schaltersockel 1 von rechtwinkliger Form. Auf dem Schaltersockel 1 sind vier Dome oder Auswahlelemente 2 angeordnet. Diese Auswahlelemente sind in unmittelbarer Nähe der Sockelkanten, die keine Befestigungsöffnungen zum Befestigen des Sockels in einem Schalterunterteil aufweisen, angeordnet. Diese Dome 2 ragen von der Sockeloberfläche senkrecht auf, wobei sie sich in eine Höhe, die annähernd mit der oberen Ebene der Zapfen verläuft, erstrecken. Die Dome 2 weisen in ihrer Oberfläche Aufnahmenuten 2a auf, die sich in den Dom hinein erstrecken. Diese Aufnahmenuten verlaufen dabei annähernd diagonal über die Oberfläche des Domes, wobei diese Aufnahmenuten an der Stelle des Domes beginnen, die der Feder 5 am nächsten liegt und sich von der Feder weg durch den Dom hindurch erstrecken. Die Breite der Nut innerhalb der Dome ist so bemessen, daß sie die Feder 5, welche an seitlichen Zapfen 4 der Hilfswippe 3 arretiert oder fixiert ist, aufnehmen kann.

Die Hilfswippe 3, bestehend aus zwei Hilfswippenelementen, ist um die Längsachse 6 kippbar gelagert. Die Querachse 7 charakterisiert die jeweilige Kipprichtung der Hilfswippe um die Längsachse 6. In Fig. 1 ist die Feder 5 als Doppelschenkelfeder ausgebildet, welche zwei Aufnahmewicklungen, die zum Arretieren der Feder auf den Zapfen 4 der Hilfswippe dienen, ausgebildet. Die Doppelschenkelfeder ist dabei einteilig ausgebildet, wobei die Federschenkel den gesamten Sockelbereich in Richtung der Querachse 7 überdecken und in Griffstücken, die sich in Richtung der Längsachse 6, parallel der Außenkante des Sockels 1 und parallel zu den Seitenflächen der Dome 2 erstrecken. Die doppelte Schenkelfeder weist dabei drei Federschenkel 9 und 9a auf, von denen sich die Federschenkel 9a von den sie tragenden Aufnahmezapfen weg über den Sockel erstrecken und der Federschenkel 9a sich über den Dreh- oder Kippunkt der Hilfswippe, parallel zu den Seitenflächen der Hilfswippe, welche die Zapfen tragen, erstreckt.

Die in Fig. 1 gezeigte Lagerung der Feder 5 an den Zapfen 4 beschreibt die Mittel- oder Ruhestellung der Feder, wobei als Ruhe- oder Mittelstellung der Feder die Stellung angesehen wird, in der keine Tasterfunktion ausgewählt ist. Die Feder 5 kann in dieser Mittelstellung frei mit der Hilfswippe 3 um deren Drehpunkt, der durch die Längsachse charakterisiert ist, kippen oder schwenken. Alle drei Schenkel 9 und 9a der Feder 5 verlaufen in dieser sogenannten Mittelstellung parallel zu der Seitenfläche der Hilfswippe, welche die Zapfen trägt. In dieser Mittelstellung stützt sich die Rückstellfeder 5 mit keinem ihrer Schenkel 9 auf der Oberfläche des Sockels 1 des Schalters ab.

In Fig. 2 wird in Seitenansicht sowie in Draufsicht die Federstellung auf dem Sockel bezüglich der Dome, bezüglich des Sockels und der Hilfswippe nach Auswahl einer der Tasterfunktionen - hierbei ist es gleich, ob Öffnen oder Schließen gemeint ist - gezeigt. Die Feder 5, als Doppelschenkelfeder ausgebildet, liegt mit ihrem mittleren Federschenkel 9a, fixiert durch die Wendelungen 8 der Feder, in den Zapfen 4. Jeweils einer der Doppelfederschenkel 9 ist innerhalb einer Nut 2a in einem Auswahlelement oder Dom vorgespannt. Dazu wird der Doppelfederschenkel 9 am Griffstück 10 durch den Anwender erfaßt und aus der Mittelstellung in die Funktionsstellung innerhalb der Nut 2a der ausgewählten Dome vorgespannt. Aufgrund der Vorspannung fixiert sich der Federschenkel fest innerhalb der Nut.

Im vorliegenden Beispiel (Fig. 2) sind jeweils die gleichen Federschenkel 9 auf den gleichen Seiten in den Domnuten 2a vorgespannt. Dies bedeutet, daß hier, auch bei geteilter Hilfswippe, nur eine Wippe zur Betätigung des Schalters eingesetzt wird, welche durch die beiden vorgespannten Federschenkel 9 in ihre Ausgangsposition zurückgeführt wird. Der hier gezeigte Schalter dient je nach gelegter Schaltungsvariante im Sockel nur als Öffner oder Schließer, der durch eine Wippe zu betätigen ist.

Die Federschenkel 9, die in Mittelstellung parallel zu den Seitenflächen der Hilfswippe 3, welche die Zapfen 4 trägt, verlaufen, werden nach Auswahl der Funktion aus diesem Parallelverlauf leicht in Richtung auf die Dome bzw. die Domnuten zu ausgelenkt bzw. abgewinkelt. Nach Auswahl einer der Funktionen des Tasters stützt sich der Federschenkel, der dem in der Nut fixierten Schenkel gegenüberliegt, auf dem Sockel des Schalters ab. Die Wippe wird dabei aus ihrer Mittelstellung ausgelenkt, also um den Drehpunkt der Längsachse 6 geneigt.

Fig. 3 zeigt schematisch in Schnittdarstellung die Lage der Doppelschenkelfeder bezüglich der Hilfswippe, des Sockels und der Domnut zum Zeitpunkt der Tasterbetätigung. Zum Zeitpunkt der Betätigung, also in dem Moment, in dem auf die Hilfswippe 3, auf deren Oberfläche 3a eine Druckkraft ausgeübt wird, neigt sich die Hilfswippe um ihren Drehpunkt, also um ihre Längsachse in Betätigungsrichtung. Die Druckkraft, die auf die Oberfläche der Hilfswippe 3a ausgeübt wird, muß zur Realisierung des Schaltvorganges größer sein als die Gegenkraft des Federschenkels 9, der dieser Druckkraft in vorgespannter Form, also innerhalb der Nut des Auswahlelementes vorgespannt, entgegenwirkt. Der Federschenkel 9 wird dabei aus seiner geradlinigen Position um den ihn tragenden Zapfen 4 federnd verformt. Der durch die Sockeloberfläche hindurchragende Teil 3b der Hilfswippe, der nach Auswahl einer der Tasterfunktionen aus seiner senkrechten Position ausgelenkt ist und sich in Richtung des Federschenkels, der in der Nut des Auswahlelementes fixiert ist, neigt, wird im Moment der Betätigung des Tasters entgegen dieser Neigungsrichtung ausgelenkt. Dabei hebt sich der sich auf der Sockeloberfläche abstützende Federschenkel in senkrechter Richtung von der Sockeloberfläche ab. Mit Rücknahme der Druckkraft auf die Hilfswippe stellt sich der Federschenkel 9 wieder in seine gerade Position ein, so daß sich der gegenüberliegende Federschenkel 9 wiederum auf der Schalteroberfläche abstützt und der durch die Sockeloberfläche hindurchragende Teil 3b der Hilfswippe wieder in Richtung auf den fixierten Schenkel zu neigt. Mit Erreichen der geraden Position des fixierten Federschenkels 9 ist die Rückstellung der Hilfswippe in Ausgangsposition beendet.

Fig. 4 zeigt in Draufsicht und in Seitenansicht eine Doppelschenkelfeder. Die Doppelschenkelfeder 5 weist drei Federschenkel auf, von denen sich der Federschenkel 9a trapezförmig zwischen den Wendelungen 8 erstreckt. Im Anschluß an die Wendelungen 8 erstrecken sich die Federschenkel 9, wobei die Federschenkel 9 und 9a mit Ausnahme des oberen parallelen Bereiches des gleichschenkligen Trapezes sich geradlinig erstrecken und in einem abgewinkelten Griffstück 10 münden. Die Wendeln 8 sind so bemessen, daß ihr innerer Durchmesser dem äußeren Durchmesser der Zapfen 4 entspricht, so daß die Doppelschenkelfeder mit diesen Wendeln auf den Zapfen der Hilfswippe fixiert werden kann.

Die hier in Fig. 4 dargestellte Doppelschenkelfeder weist als Fixierelemente jeweils einfache Wendeln auf. Die Anzahl der Wendelwindungen kann ensprechend der Zapfenlänge auch größer sein.

Ein weiteres Ausführungsbeispiel für eine Doppelschenkelfeder zum Auswählen und Einstellen einer Tasterfunktion des Schalters ist in der Fig. 5 dargestellt. Im Gegensatz zu der in Fig. 4 gezeigten Doppelschenkelfeder sind die beiden Augen 11 der Federwindungen 8 nicht formkomplementär zu den Federzapfen 4 der Hilfswippe 3, sondern als Langlöcher konfiguriert. Dabei sind die Öffnungen dieser Langlöcher 11 so bemessen, daß sie in ihrer lichten Höhe gleich dem Außendurchmesser der Wippenzapfen 4 sind, aber in ihrer Längserstreckung um rund einen halben bis zu einem ganzen Durchmesser größer als der Wippenzapfendurchmesser sind. Dies ermöglicht in einfachster Weise ein sicheres Einstellen der Tasterfunktion durch ein Verschieben der in Fig. 5 gezeigten Doppelschenkelfeder auf den beiden Führungszapfen 4 der Hilfswippe 3 in Richtung jeweils zu einem der beiden Endanschläge der beiden Langlöcher hin. Dabei ist bei geeigneter Geometrie nicht einmal ein Einrasten der Eingriffsvorrichtungen 10 erforderlich. Ein Einrasten der auch in der Fig. 5 gezeigten Eingriffzapfen 10 in entsprechende Ausnehmungen an Widerlagerböcken nach Art der in Fig. 1 gezeigten Dome 2 können jedoch die durch eine entsprechende Verschiebung der Feder auf den Hilfswippenzapfen gewählte Tastereinstellung durchaus stabilisieren helfen.

Weitere geometrische Konfigurationen des Doppelfedersystems, das die Erfindung vorschlägt, sind vom Fachmann ohne weiteres realisierbar, so daß solche Entwürfe auch dann in den Rahmen der vorliegenden Erfindung fallend angesehen werden, wenn sie mit anderen als den hier gezeigten Mitteln in gleicher Weise die Tastervoreinstellung, d.h. die Funktionsauswahl, die für solche Taster hier erläutert wurde, ermöglichen.

## Patentansprüche

1. Mechanismus zur freien Wahl der Tasterfunktion "Öffnen" oder "Schließen" von Schaltern, wobei der Schalter mindestens eine auf einem Schaltersockel um eine Schwenkachse kippbare Hilfswippe aufweist, welche über mindestens eine Feder nach Betätigung in ihre Ausgangsposition rückstellbar ist,
**dadurch gekennzeichnet, daß** die Feder (5) in seitlichen Lagerungen der Hilfswippe (3) gelagert ist,
wobei sie den Drehpunkt der Hilfswippe (3) überspannt und sich die Schenkel der Feder (5) von der Hilfswippe (3) hinweg über den Schaltersockel (1) erstrecken und in abgewinkelte Griffstücke münden,
über welche die Federschenkel in Abhängigkeit von der gewählten Tasterfunktion, auf dem der jeweiligen Tastfunktion zugeordneten, von dem Schaltersockel (1) emporragenden Auswahlelement (2), fixierbar sind.

2. Mechanismus nach Anspruch 1,
**dadurch gekennzeichnet, daß** die Lagerung durch jeweils zwei Zapfen (4) an den äußeren Längsseiten der Hilfswippe (3) gebildet wird, die zur Aufnahme einer Feder (5) ausgebildet sind.

3. Mechanismus nach Anspruch 1 und 2,
**dadurch gekennzeichnet, daß** die Feder (5) als doppelte Schenkeldrehfeder (9) ausgebildet ist.

4. Mechanismus nach Anspruch 1 bis 3,
**dadurch gekennzeichnet, daß** die Schenkeldrehfeder nach Art eines gleichschenkligen Trapezes ausgebildet ist, dessen untere parallele Seite in Verlängerung der Trapezschenkel ausgeklappt sind und Auflageelemente ausbilden.

5. Mechanismus nach Anspruch 1 bis 4,
**dadurch gekennzeichnet, daß** in den Trapezschenkeln Wendelungen zur Ausbildung von Lageraufnahmeöffnungen eingeformt sind.

6. Mechanismus nach Anspruch 1 bis 5,
**dadurch gekennzeichnet, daß** die Griffstücke durch Abwinkeln der unteren, ausgeklappten, parallelen Trapezseite ausgebildet werden.

7. Mechanismus nach Anspruch 1 bis 6,
**dadurch gekennzeichnet, daß** jedem Federschenkel ein zur Auswahl der jeweiligen Tasterfunktion notwendiges Auswahlelement (2) in Form eines Doms auf dem Schaltersockel (1) zugeordnet ist.

8. Mechanismus nach Anspruch 1 bis 7,
**dadurch gekennzeichnet, daß** sich die Dome oder Auswahlelemente (2) von den äußeren, der Hilfswippe (3) gegenüberliegenden Randflächen des Schaltersockel (1) senkrecht erstrecken.

9. Mechanismus nach Anspruch 1 bis 8,
**dadurch gekennzeichnet, daß** die Oberfläche der Auswahlelemente (2) von einer Aufnahmenut für die Federschenkel durchzogen wird.

10. Mechanismus nach Anspruch 1 bis 9,
**dadurch gekennzeichnet, daß** bei geteilter Hilfswippe (3) jeder Teil der Hilfswippe (3) äußere Lagerungen zur Aufnahme einer Feder (5) aufweist.

11. Mechanismus nach Anspruch 1 bis 10,
**dadurch gekennzeichnet, daß** vor Auswahl der Tasterfunktion die Feder (5) mit der Hilfswippe (3) frei um den Drehpunkt der Hilfswippe (3) mitschwingt.

12. Mechanismus nach Anspruch 1 bis 11,
**dadurch gekennzeichnet, daß** die Tasterfunktionen AUS", EIN", jeweils rechts und links auf beiden Sockelseiten über die Auswahlelemente (2) auswählbar sind.

13. Mechanismus nach Anspruch 1 bis 12,
**dadurch gekennzeichnet, daß** die Augen (11) der Federwindungen (8) als Langlöcher ausgebildet sind, in die die zylinderförmigen Zapfen (4) der Hilfswippe (3) eingreifen.

## Claims

1. Mechanism with the keying functions "open" or "close" for switches having at least one auxiliary rocker pivotally mounted on a swivelling axis on a base of the switch, which auxiliary rocker will be returned into its rest position by means of at least one spring upon release after actuation,
**characterized in that**
said spring (5) is held on supports provided on a flank of said auxiliary rocker (3), while
arching the swivelling axis of the auxiliary rocker (3) and the legs of the spring (5) extending over and away from the auxiliary rocker (3) and over and above the base (1) of the switch ending in bent handle sections,
by means of which and depending on the respectively chosen keying function the legs of the spring can be fixed on a selective element (2) projecting from the base (1) and defining one of the coordinated keying functions, respectively.

2. Mechanism according to claim 1,
**characterized in that**
said supports are formed as two studs (4) on the outer ends of the longitudinal flanks of the auxiliary rocker (3), and which studs are adapted so as to pick up and hold the spring (5).

3. Mechanism according to claims 1 and 2,
**characterized in that**
the spring (5) is of a double leg torsion spring type (9).

4. Mechanism according to one of the claims 1 through 3,
**characterized in that**
the leg torsion spring takes the shape of an isosceles trapezium with the lower of its two parallel sides folded outwards so as to extend the trapezium legs forming rest elements.

5. Mechanism according to one of the claims 1 through 4,
**characterized in that**
coiled sections are formed in the trapezium legs serving as eyes for housing support elements.

6. Mechanism according to one of the claims 1 through 5,
**characterized in that**
handles are formed by bending the lower ends of the lower of the two parallel sides of the trapezium folded outwards to extend the trapezium legs.

7. Mechanism according to one of the claims 1 through 6,
**characterized in that**
each of the spring legs is provided with an obligatory selective element (2) projecting from the base (1) for selecting one of the respective keying functions.

8. Mechanism according to one of the claims 1 through 7,
**characterized in that**
the domes or selective elements (2) rectangularily projecting from the base (1) are located opposed to the auxiliary rocker (3) at the outer rim of the surface of the base (1).

9. Mechanism according to one of the claims 1 through 8,
**characterized in that**
the upper surface of the selective elements (2) is edge to edge indented by a pick-up groove for receiving the spring legs.

10. Mechanism according to one of the claims 1 through 9,
**characterized in that**
in case of a split auxiliary rocker (3) each of the parts of the split auxiliary rocker (3) is provided with outwards projecting supports on its flanks for supporting a spring (5).

11. Mechanism according to one of the claims 1 through 10,
**characterized in that**
before setting a keying function the spring (5) is pivoting freely around the swivelling axis of the auxiliary rocker (3) together with the auxiliary rocker (3).

12. Mechanism according to one of the claims 1 through 11,
**characterized in that**
the keying functions "OFF", "ON" can be set to the right and to the left, respectively, on both sides of the base surface using the selective elements (2).

13. Mechanism according to one of the claims 1 through 12,
**characterized in that**
the eyes (11) in the coiled spring sections (8) are long hole shaped serving as eyes for housing the cylindrical studs (4) of the auxiliary rocker (3).

## Revendications

1. Mécanisme servant à choisir librement la fonction de commande "ouverture" ou "fermeture" de commutateurs, le commutateur comportant au moins une bascule auxiliaire située sur un socle de commutateur et pouvant basculer autour d'un axe de basculement, laquelle peut, après actionnement, revenir automatiquement dans sa position de départ au moyen d'au moins un ressort,
**caractérisé en ce que** le ressort (5) est monté dans des supports latéraux de la bascule auxiliaire (3), ledit ressort enjambant l'axe de basculement de la bascule auxiliaire (3) et les branches du ressort (5) s'étendant au-delà de la bascule auxiliaire (3) au-dessus du socle de commutateur (1) et se terminant en éléments de prise pliés par l'intermédiaire desquels les branches de ressort peuvent être immobilisées, selon la fonction de commande choisie, sur l'élément de sélection (2) s'élevant du socle de commutateur (1) qui est associé à la fonction de commande en question.

2. Mécanisme selon la revendication 1,
**caractérisé en ce que** le support est formé, sur chacun des grands côtés extérieurs de la bascule auxiliaire (3), de deux tétons (4) conçus pour recevoir un ressort (5).

3. Mécanisme selon les revendications 1 et 2,
**caractérisé en ce que** le ressort (5) est réalisé sous forme de double ressort de torsion (9) à branches.

4. Mécanisme selon les revendications 1 à 3,
**caractérisé en ce que** le ressort de torsion à branches a la forme d'un trapèze isocèle dont le côté parallèle inférieur est écarté jusque dans le prolongement des branches de trapèze et forme des éléments d'appui.

5. Mécanisme selon les revendications 1 à 4,
**caractérisé en ce que** des spires destinées à constituer des ouvertures de réception de support sont formées dans les branches du trapèze.

6. Mécanisme selon les revendications 1 à 5,
**caractérisé en ce que** les éléments de prise sont réalisés en pliant le côté parallèle inférieur écarté du trapèze.

7. Mécanisme selon les revendications 1 à 6,
**caractérisé en ce qu'**un élément de sélection (2) en forme de dôme situé sur le socle de commutateur (1) et servant à sélectionner la fonction de commande correspondante est associé à chaque branche de ressort.

8. Mécanisme selon les revendications 1 à 7,
**caractérisé en ce que** les dômes ou éléments de sélection (2) s'étendent perpendiculairement depuis les surfaces périphériques extérieures du socle de commutateur (1) opposées à la bascule auxiliaire (3).

9. Mécanisme selon les revendications 1 à 8,
**caractérisé en ce que** la surface des éléments de sélection (2) est parcourue d'une rainure de réception destinée aux branches de ressort.

10. Mécanisme selon les revendications 1 à 9,
**caractérisé en ce que**, si la bascule auxiliaire (3) est divisée, chaque partie de la bascule auxiliaire (3) comporte des supports extérieurs destinés à recevoir un ressort (5).

11. Mécanisme selon les revendications 1 à 10,
**caractérisé en ce que**, avant la sélection de la fonction de commande, le ressort (5) oscille librement autour de l'axe de basculement de la bascule auxiliaire (3) en même temps que la bascule auxiliaire (3).

12. Mécanisme selon les revendications 1 à 11,
**caractérisé en ce que** les fonctions de commande "ARRET", "MARCHE" peuvent toutes les deux être sélectionnées à droite et à gauche, des deux côtés du socle, au moyen d'éléments de sélection (2).

13. Mécanisme selon les revendications 1 à 12,
**caractérisé en ce que** les yeux (11) des enroulements de ressort (8) sont réalisés sous forme de trous oblongs dans lesquels les tétons cylindriques (4) de la bascule auxiliaire (3) rentrent.
